# EUROPÄISCHE PATENTSCHRIFT

(11) **EP 3 631 059 B1**
(45) Veröffentlichungstag und Bekanntmachung des Hinweises auf die Patenterteilung: **21.12.2022**
(21) Anmeldenummer: 18729205.7
(22) Anmeldetag: 16.05.2018
(51) Int. Cl.: D01G 15/16

(54) **TROMMEL FÜR EINE KARDE**
DRUM FOR A CARDING MACHINE
CYLINDRE POUR UNE CARDE

(30) Priorität: 24.05.2017 CH 6752017
(43) Veröffentlichungstag der Anmeldung: 08.04.2020
(73) Patentinhaber: Maschinenfabrik Rieter AG, 8406 Winterthur (CH)
(72) Erfinder: MEDVETCHI, Emil, 8400 Winterthur (CH)
(86) Internationale Anmeldenummer: PCT/IB2018/053408
(87) Internationale Veröffentlichungsnummer: WO 2018/215884

(56) Entgegenhaltungen:
- EP-A2- 0 214 438
- GB-A- 762 453
- SU-A1- 874 778
- US-A- 5 920 961

## Beschreibung

Die Erfindung bezieht sich auf eine Trommel für eine Karde mit einem, eine Wandstärke aufweisenden, zylindrischen Trommelmantel, welcher im Innenraum mit wenigstens zwei, in radialer Richtung verlaufenden Speichen verbunden ist, welche in axialer Richtung der Trommel gesehen, in einem Abstand zueinander angeordnet sind.

Um bei einer Karde ein möglichst effiziente Kardierwirkung zu erzielen, ist es notwendig den Kardierspalt insbesondere in der Hauptkardierzone zwischen der Garnitur des Deckels und der Garnitur der Kardentrommel (auch Tambour genannt) möglichst klein zu halten. Die Garnitur der Kardentrommel wird durch spezielle Aufziehverfahren und Befestigungsverfahren auf dem Aussenumfang der Trommel der Karde aufgebracht.

Zur Erzielung von hohen Produktionsmengen wurden die Drehzahlen der Kardentrommeln in den letzten Jahren immer mehr erhöht. D.h. inzwischen werden Kardentrommeln mit Drehzahlen von über 600 U/min eingesetzt.

Durch die Erhöhung der Drehzahlen werden die Zentrifugalkräfte an der Trommel der Karde (Kardiertrommel) erhöht, welche ungleichmässige elastische Verformungen im Durchmesserbereich der Trommel der Karde herbeiführen bedingt durch die auftretenden ungleichmässigen Spannungen.

Durch die auftretenden beschriebenen ungleichmässigen elastischen Verformungen im Trommelbereich kann sich der im Ruhezustand eingestellte Kardierspalt im Betriebszustand verändern was zu Verschlechterungen der Kardierung durch Verlust an Kardierfläche wie auch zu Kollisionen der Garnituren und somit zu Beschädigungen der Garnituren führen kann.

Um dem entgegenzuwirken wurden in der Patentliteratur bereits schon verschiedene Lösungen vorgeschlagen. In der EP 0 446 006 A1 wird dabei die Verwendung einer Trommel für eine Karde vorgeschlagen, welche sich aus einer Vielzahl von Profilen in Leichtbauweise zusammensetzt. Mit dieser Ausführung kann unter Umständen die Masse der Trommel und somit die auftretenden Zentrifugalkräfte herabgesetzt werden.

Sie ist jedoch sehr aufwändig und teuer und erfordert ebenfalls eine zeitintensive Montagearbeit.

Des Weiteren wird in der DE 10 2004 035 771 A1 eine Ausführung vorgeschlagen, wobei die Trommel der Karde mindestens teilweise aus Stahl oder aus Aluminium besteht, welche mit einer Bandage aus Kohlefaserverstärktem Kunststoff ummantelt ist. Damit soll einerseits Einfluss auf die Wärmeausdehnung genommen werden und andererseits die Masse hinsichtlich der auftretenden Zentrifugalkräfte verringert werden. Auch diese Ausführung ist relativ aufwändig und teuer in der Herstellung.

Die EP 0 214 438 A2 offenbart eine Ausführung einer Trommel für eine Karde, welche in ihrem Inneren durch radiale, mit dem Mantel der Trommel verbundene Abstützelemente in Zellen unterteilt ist. Die SU 874 778 A1 offenbart eine verringerte Wandstärke des Trommelmantels im Bereich der Speichen, jedoch sind im Inneren der Trommel Rippen vorgesehen an welchen die Speichen befestigt sind. Zwischen den Speichen sind weitere rippenartige Verstärkungen im Inneren Bereich des Trommelmantels vorgesehen. Die GB 762 453 A offenbart den Versuch durch eine aufwändige Verstärkung der Breite mindestens einer der Speichen die Deformierung des Trommelmantels zu verringern. Die US 5 920 961 A offenbart eine Trommel welche im Inneren mit Längsrippen in Richtung der Trommelachse versehen ist. Nachteilig an diesen bekannten Ausführungen von Trommeln der Karde ist, dass eine Verbesserung der Formhaltigkeit respektive der Formbeständigkeit der Trommel jeweils nur auf Kosten eines hohen Materialaufwandes oder einer aufwändigen Konstruktion erreicht werden kann.

Es ist somit Aufgabe der Erfindung eine Vorrichtung vorzuschlagen, welche die Nachteile des bekannten Standes der Technik beseitigt und auch grössere Trommeldrehzahlen bei der Karde ermöglicht ohne dass es zu unerwünschten ungleichmässigen Verformungen im Bereich des Trommelumfanges der Kardentrommel kommt.

Die Aufgabe wird gelöst durch eine Trommel mit den Merkmalen des unabhängigen Anspruchs. Dabei wird eine Trommel für eine Karde vorgeschlagen mit einem, eine Wandstärke aufweisenden, zylindrischen Trommelmantel, welcher im Innenraum mit wenigstens zwei, in radialer Richtung verlaufenden Speichen verbunden ist, welche in axialer Richtung der Trommel gesehen, in einem Abstand zueinander angeordnet sind, wobei die Wandstärke des Trommelmantels im Bereich der Verbindung zur jeweiligen Speiche ein grösseres Mass aufweist als die Wandstärke ausserhalb dieses Verbindungsbereiches, und wobei sich die Wandstärke des Trommelmantels - in axialer Richtung der Trommel gesehen - wenigstens im Bereich zwischen den Speichen - ausgehend vom Verbindungsbereich der jeweiligen Speiche - kontinuierlich bis auf eine Mindestwandstärke verringert, wobei die Verringerung der Wandstärke des Trommelmantels kontinuierlich oder kurvenförmig verläuft.

Dadurch wird die zentrifugale Ausdehnung über den gesamten Längsschnitt ausgeglichen. Die Verringerung der Wandstärke verläuft dabei in einem Winkel von 0.5 bis 2.0 Winkelgraden, bevorzugterweise 1.2 Winkelgraden.

Damit wird durch eine einfache und kostengünstige Ausführung erreicht, dass die Festigkeit der Trommelwandung auch im Bereich zwischen den Speichen erhöht wird, womit eine Verformung der Trommelwand aufgrund der auftretenden Fliehkräfte in diesem Bereich gezielt verteilt wird, um eine gleichmässige zentrifugale Ausdehnung zu ermöglichen.

Es wird vorteilhafterweise vorgeschlagen den kurvenförmigen Verlauf von den örtlichen Spannungen abhängig zu gestalten wobei der Verlauf dieser Kurve einen konstanten Wert der von den durch die Zentrifugalkraft verursachten Spannungen beinhaltet. In vereinfachter Form kann dabei von einer parabelförmigen Kurve gesprochen werden.

Es wird weiter vorgeschlagen, dass das grössere Mass (d1) der Wandstärke des Trommelmantels im Verbindungsbereich mit der jeweiligen Speiche zwischen 5.0 und 25.0 mm beträgt. Vorteilhafter Weise wird weiter vorgeschlagen, dass die Mindestwandstärke (d2) des Trommelmantels (M) zwischen 2.0 und 15.0 mm beträgt. Damit sind die Wandstärken der Trommel ausreichend dimensioniert, um auch hohe Drehzahlen der Kardentrommel zu ermöglichen, ohne dass es zu Unregelmässigkeiten im Kardierspalt hinsichtlich erhöhter Zentrifugalkräfte kommt. Bei einem Trommeldurchmesser von über 1.0 m und einer axialen Länge von über 1.0 m ist die Mindestwandstärke bevorzugterweise 12.5 mm und die Wandstärke im Verbindungsbereich 22.5 mm.

Als weitere Ausführung der Erfindung wird vorgeschlagen, dass - in axialer Richtung der Trommel gesehen - sich zwischen den Speichen wenigstens ein Teilabschnitt des Trommelmantels die Mindestwandstärke aufweist, wobei die Länge des Teilabschnittes zwischen 5 und 80 % des Abstandes zwischen dem Verbindungsbereich zweier benachbarter Speichen beträgt. Zur Erzielung einer kompakten und stabilen Bauweise der Trommel wird weiter vorgeschlagen, dass - in axialer Richtung der Trommel gesehen - der Abstand zwischen dem Verbindungsbereich zweier benachbarter Speichen zwischen 400 und 1300 mm beträgt.

Es wird die Verwendung der erfindungsgemässen Trommel in einer Karde vorgeschlagen.

Weitere Vorteile der Erfindung werden anhand nachfolgender Ausführungsbeispiele näher aufgezeigt und beschrieben:
- Fig.1: eine schematische Seitenansicht einer Karde
- Fig.2: eine schematische Schnittdarstellung A-A einer bekannten Kardiertrommel nach Fig.1
- Fig. 3: eine schematische Schnittdarstellung einer Kardiertrommel nach Fig.2 mit einer erfindungsgemäss ausgebildeten Ausführung
- Fig.4: eine weitere erfindungsgemässe Ausführung der Kardiertrommel nach Fig.3 in einer vergrösserten Teilansicht

Fig. 1 zeigt eine Karde 1 mit einem Zuführschacht 2, über welchen das Fasergut in Form eines Faservlieses einer Speisewalze 3 zugeführt wird. Von der Speisewalze 3 wird das Fasergut auf einen Vorreisser 4 abgegeben, welcher das Fasergut an eine Kardiertrommel 5 (kurz "Trommel" genannt) der Karde 1 übergibt. Das von der Trommel 5 mitgenommene Fasergut gelangt durch die mit einem Pfeil dargestellte Drehbewegung der Trommel 5 um ihre Achse (Welle W) in den Bereich einer Hauptkardierzone 7, welche im Zusammenwirken mit einem oberhalb der Trommel 5 umlaufend angeordneten Wanderdeckelaggregat 6 gebildet wird. Die Drehrichtung des Wanderdeckelaggregates 6 ist mit einem Pfeil angedeutet. Das Wanderdeckelaggregat 6 ist mit schematisch gezeigten, umlaufenden Deckelstäben D versehen, die mit nicht gezeigten Garnituren bestückt sind.

Im Anschluss an die Hauptkardierzone 7 gelangt das kardierte Fasergut in den Bereich eines drehbar gelagerten Abnehmers 8, welcher das von der Trommel 5 abgenommene Fasergut an eine drehbar gelagerte Abnehmerwalze 9 überführt. Die Abnehmerwalze 9 fördert das, von dem Abnehmer 8 abgenommene Fasergut über nicht näher gezeigte Führungseinrichtungen an ein nachfolgendes Presswalzenpaar 10, welches das Fasergut an einen Vliestrichter 11 über weitere, nicht gezeigte Führungsmittel (z. B. ein Querförderband) abgibt. Das im Vliestrichter 11 gebildete Fasergut (in Form eines Faserbandes) wird durch ein nachfolgendes Kalanderwalzenpaar 12 kalandriert und an eine nicht gezeigte Bandablage überführt.

In Fig.2 wird eine Schnittdarstellung A-A der Trommel 5 nach Fig.1 gezeigt. Die Trommel 5 ist auf ihrer äusseren Umfangsfläche U1 mit einer Garnitur G bestückt, welche in der Fig.2 schematisch angedeutet wird. Die Trommel 5 ist über eine Welle W und über die Lager L1, L2 in einem Maschinengestell der Karde drehbar gelagert. Die Welle W steht dabei mit einem nicht näher gezeigten Antrieb der Karde in Verbindung. Die hier gezeigte bereits bekannte Trommel 5 weist einen zylindrischen Trommelmantel M mit einer konstanten Wandstärke a auf. Der Trommelmantel M stützt sich dabei in ihrem Innenraum IR über, in einem axialen Abstand b zueinander angeordnete Speichen S1, S2 (auch Trommelboden genannt) auf der Welle W ab und ist mit dieser drehfest verbunden. Dabei sind die Speichen S1, S2 in einem umlaufenden Verbindungsbereich V1, bzw. V2 auf der inneren Umfangsfläche U2 des Trommelmantels M befestigt. Die Befestigung kann durch Schweissnähte (schematisch angedeutet), durch einen Presssitz oder auf andere Weise erfolgen. Es ist auch möglich die Speichen S1, S2 einstückig mit dem Trommelmantel auszubilden (z. B. durch ein Giessverfahren).

In Fig.3 wird der Längsschnitt einer Trommel 5 gezeigt, welche ein Ausführungsbeispiel eines erfindungsgemäss ausgebildeten Trommelmantels M mit in ihrem Innenraum IR angeordneten Speichen S3, S4 zeigt. Dabei weist der Trommelmantel M im Bereich der Verbindungsbereiche V1, V2 mit den jeweiligen Speichen S3, S4 eine Wandstärke d1 auf. Ausgehend vom jeweiligen Verbindungsbereich V1, V2 - in axialer Richtung der Trommel 5 gesehen - wird die Wandstärke des Trommelmantels M zu beiden Seiten der Verbindungsbereiche V1, V2 kontinuierlich bis auf eine Mindestwandstärke d2 verringert. Dabei verläuft die innere Umfangsfläche U2, ausgehend von der Innenfläche IF des jeweiligen Verbindungsbereichs V1, V2 unter einem Winkel c1, bzw. c2. Die Winkel c1 und c2 können unterschiedlich sein oder den gleichen Wert haben. Im vorliegenden Ausführungsbeispiel der Fig.3 ist ein Teilabschnitt T des Trommelmantels M mit einer Länge s mit einer konstanten Wanddicke d2 versehen.

Wie bereits im Ausführungsbeispiel der Fig.2 beschrieben sind auch im Ausführungsbeispiel der Fig.3 die Speichen S3, S4 in einem axialen Abstand b zueinander angeordnet und stützen sich auf eine Welle W ab, mit welcher sie drehfest verbunden sind. Über die Lager L1, L2 ist die Welle W in einem Maschinengestell drehbar gelagert und steht mit einem nicht gezeigten Antrieb in Verbindung.

Durch die im Beispiel der Fig.3 gezeigt kontinuierliche Verringerung der Wandstärke des Trommelmantels, ausgehend vom jeweiligen Verbindungsbereich V1, V2 der Speichen S3, S4, werden die im Betrieb auf den Trommelmantel M einwirkenden Zentrifugalkräfte besser aufgefangen und entsprechend abgeleitet, so dass es insbesondere im Bereich zwischen den Speichen S3, S4 zu weniger Ausformungen im Durchmesserbereich kommt.

Die vergrösserte Darstellung der Fig.4 zeigt einen Teilabschnitt der Trommel nach Fig.3, wobei in einem weiteren Ausführungsbeispiel die Verringerung der Wandstärke d1 im jeweiligen Verbindungsbereich V1 bis zu einer Mindestwandstärke d2 in Form einer Kurve P verläuft. Durch diese Ausführung ist eine optimale Aufnahme, bzw. Ableitung der auftretenden Zentrifugalkräfte im Trommelmantel M während des Betriebes möglich.

Es ist jedoch auch eine andere Ausführung im Rahmen der Erfindung möglich, wobei im Bereich des Trommelmantels M zwischen den Speichen S3, S4, ausgehend vom jeweiligen Verbindungsbereich V1, V2, sich die Wandstärke der Trommelmantels M in Form eine Parabel (Fig.4) verjüngt, während in dem Bereich des Trommelmantels M, welcher von der jeweiligen Speiche S3, S4 zur jeweiligen Stirnfläche der Trommel zeigt, die Verjüngung der Wandstärke des Trommelmantels kontinuierlich abnimmt, wie im Beispiel der Fig.3 gezeigt wurde.

Es sind noch weitere Ausführungen möglich, wobei z. B. kein Mittelabschnitt T mit gleichbleibendem Wandquerschnitt vorgesehen ist. D.h. die Verjüngung der Wandstärke des Trommelmantels M würde in diesem Fall, jeweils ausgehend von den Verbindungsbereichen V1, V2, bis zur Mitte der Trommel führen.

### Bezugszeichen

- 1: Karde
- 2: Zuführschacht
- 3: Speisewalze
- 4: Vorreisser
- 5: Kardiertrommel (Trommel)
- 6: Wanderdeckelaggregat
- 7: Hauptkardierzone
- 8: Abnehmer
- 9: Abnehmerwalze
- 10: Presswalzenpaar
- 11: Vliestrichter
- 12: Kalanderwalzenpaar
- D: Deckelstab
- G: Garnitur
- IF: Innenfläche
- IR: Innenraum
- M: Trommelmantel
- P: Parabel
- S1 - S4: Speiche
- T: Teilabschnitt
- U1: Äussere Umfangsfläche
- U2: Innere Umfangsfläche
- V1, V2: Verbindungsbereiche
- W: Welle
- a: Manteldicke
- b: Abstand Speichen
- c1, c2: Winkel
- d1: Wandstärke
- d2: Mindestwandstärke
- s: Länge Teilabschnitt

## Patentansprüche

1. Trommel (5) für eine Karde (1) mit einem, eine Wandstärke (a, d1, d2) aufweisenden, zylindrischen Trommelmantel (M), welcher im Innenraum (IR) mit wenigstens zwei, in radialer Richtung verlaufenden Speichen (S1, S2 ,S3 ,S4) verbunden ist, welche in axialer Richtung der Trommel (5) gesehen, in einem Abstand (b) zueinander angeordnet sind, wobei die Wandstärke des Trommelmantels (M) im Bereich der Verbindung (V1, V2) zur jeweiligen Speiche (S3, S4) ein grösseres Mass (d1) aufweist als die Wandstärke ausserhalb dieses Verbindungsbereiches (V1, V2), wobei sich die Wandstärke (d1) des Trommelmantels - in axialer Richtung der Trommel gesehen - wenigstens im Bereich zwischen den Speichen (S3, S4) - ausgehend vom Verbindungsbereich der jeweiligen Speiche -bis auf eine Mindestwandstärke (d2) verringert, **dadurch gekennzeichnet, dass** die Verringerung der Wandstärke des Trommelmantels (M) kontinuierlich oder kurvenförmig verläuft.

2. Trommel (5) für eine Karde nach Anspruch 1, **dadurch gekennzeichnet, dass** sich die Wandstärke des Trommelmantels (M) - in axialer Richtung der Trommel gesehen - ausgehend von der jeweiligen Speiche (S3, S4) - beidseitig des jeweiligen Verbindungsbereiches (V1, V2) kontinuierlich oder kurvenförmig bis auf eine Mindestwandstärke (d2) verringert.

3. Trommel (5) für eine Karde (1) nach Anspruch 1 oder 2, **dadurch gekennzeichnet, dass** die Verringerung der Wandstärke des Trommelmantels (M) parabelförmig (P) verläuft.

4. Trommel (5) für eine Karde (1) nach einem der vorhergehenden Ansprüche, **dadurch gekennzeichnet, dass** das grössere Mass (d1) der Wandstärke des Trommelmantels (M) im Verbindungsbereich (V1, V2) mit der jeweiligen Speiche (S3, S4) zwischen 5.0 und 25.0 mm beträgt.

5. Trommel (5) für eine Karde (1) nach einem der vorhergehenden Ansprüche, **dadurch gekennzeichnet, dass** die Mindestwandstärke (d2) des Trommelmantels (M) zwischen 2.0 und 15.0 mm beträgt.

6. Trommel (5) für eine Karde (1) nach einem der vorhergehenden Ansprüche, **dadurch gekennzeichnet, dass** - in axialer Richtung der Trommel (5) gesehen - sich zwischen den Speichen (S1, S2) wenigstens ein Teilabschnitt (T) des Trommelmantels (M) die Mindestwandstärke (d2) aufweist, wobei die Länge (s) des Teilabschnittes (T) zwischen 5 und 80 % des Abstandes (b) zwischen dem Verbindungsbereich (V1, V2) zweier benachbarter Speichen (S3, S4) beträgt.

7. Trommel (5) für eine Karde (1) nach einem der vorhergehenden Ansprüche, **dadurch gekennzeichnet, dass** - in axialer Richtung der Trommel gesehen - der Abstand (b) zwischen dem Verbindungsbereich (V1, V2) zweier benachbarter Speichen (S3, S4) zwischen 400 und 1300 mm beträgt.

8. Karde (1) mit einer Trommel (5) nach einem der vorhergehenden Ansprüche.

## Claims

1. A drum (5) for a carding machine (1), comprising a cylindrical drum shell (M) that has a wall thickness (a, d1, d2) and is connected in the interior space (IR) to at least two spokes (S1, S2, S3, S4) that run in a radial direction and are arranged at a distance (b) from one another, as seen in the axial direction of the drum (5), in which the wall thickness of the drum shell (M) is of a greater dimension (d1) in the area of the connection (V1, V2) from the respective spoke (S3, S4) than the wall thickness outside of this connecting area (V1, V2), in that the wall thickness (d1) of the drum shell - as seen in the axial direction of the drum - decreases to a minimum wall thickness (d2) - at least in the area between the spokes (S3, S4) - starting from the connecting area of the respective spoke, **characterized in that** the reduction in wall thickness of the drum shell (M) is continuous or in the form of a curve.

2. The drum (5) for a carding machine according to claim 1, **characterized in that** the wall thickness of the drum shell (M) - as seen in the axial direction of the drum - decreases continuously to a minimum wall thickness (d2) - on both sides of the respective connecting area (V1, V2) - starting from the respective spoke (S3, S4).

3. The drum (5) for a carding machine (1) according to claim 4, **characterized in that** the reduction in wall thickness of the drum shell (M) is in the form of a parabola (P).

4. The drum (5) for a carding machine (1) according to any one of the preceding claims, **characterized in that** the greater dimension (d1) of the wall thickness of the drum shell (M) in the connecting area (V1, V2) with the respective spoke (S3, S4) is between 5.0 mm and 25.0 mm.

5. The drum (5) for a carding machine (1) according to any one of the preceding claims, **characterized in that** the minimum wall thickness (d2) of the drum shell (M) is between 2.0 mm and 15.0 mm.

6. The drum (5) for a carding machine (1) according to any one of the preceding claims, **characterized in that** at least one partial section (T) of the drum shell (M) has a minimum wall thickness (d2) - as seen in the axial direction of the drum (5) - between the spokes (S1, S2), such that the length (s) of the partial section (T) amounts to between 5% and 80% of the distance (b) between the connecting area (V1, V2) of two connecting spokes (S3, S4).

7. The drum (5) for a carding machine (1) according to any one of the preceding claims, **characterized in that** the distance (b) between the connecting area (V1, V2) of two neighboring spokes (S3, S4) is between 400 mm and 1300 mm - as seen in the axial direction of the drum.

8. The carding machine (1) having a drum (5) according to any one of the preceding claims.

## Revendications

1. Tambour (5) pour une carde (1) comportant une enveloppe de tambour (M) cylindrique présentant une épaisseur de paroi (a, d1, d2) et étant reliée dans l'espace intérieur (IR) à au moins deux rayons (S1, S2, S3, S4) s'étendant dans la direction radiale, lesquels, vus dans la direction axiale du tambour (5), sont disposés à une certaine distance (b) les uns des autres, l'épaisseur de paroi de l'enveloppe de tambour (M) dans la zone de la liaison (V1, V2) avec le rayon (S3, S4) respectif présentant une plus grande dimension (d1) que l'épaisseur de paroi en dehors de ladite zone de liaison (V1, V2), l'épaisseur de paroi (d1) de l'enveloppe de tambour, vue dans la direction axiale du tambour, se réduisant au moins dans la zone entre les rayons (S3, S4) à partir de la zone de liaison du rayon respectif jusqu'à une épaisseur de paroi minimale (d2), **caractérisé en ce que** la réduction de l'épaisseur de paroi de l'enveloppe de tambour (M) est continue ou courbe.

2. Tambour (5) pour une carde selon la revendication 1, **caractérisé en ce que** l'épaisseur de paroi de l'enveloppe de tambour (M), vue dans la direction axiale du tambour, se réduit à partir du rayon (S3, S4) respectif des deux côtés de la zone de liaison (V1, V2) respective, en continu ou en forme de courbe, jusqu'à une épaisseur de paroi minimale (d2).

3. Tambour (5) pour une carde (1) selon la revendication 1 ou 2, **caractérisé en ce que** la réduction de l'épaisseur de paroi de l'enveloppe de tambour (M) est en forme de parabole (P).

4. Tambour (5) pour une carde (1) selon l'une des revendications précédentes, **caractérisé en ce que** la plus grande dimension (d1) de l'épaisseur de paroi de l'enveloppe de tambour (M) dans la zone de liaison (V1, V2) avec le rayon (S3, S4) respectif est comprise entre 5,0 et 25,0 mm.

5. Tambour (5) pour une carde (1) selon l'une des revendications précédentes, **caractérisé en ce que** l'épaisseur de paroi minimale (d2) de l'enveloppe de tambour (M) est comprise entre 2,0 et 15,0 mm.

6. Tambour (5) pour une carde (1) selon l'une des revendications précédentes, **caractérisé en ce que,** vue dans la direction axiale du tambour (5), au moins une section partielle (T) de l'enveloppe de tambour (M) entre les rayons (S1, S2) présente l'épaisseur de paroi minimale (d2), la longueur (s) de la section partielle (T) étant comprise entre 5 et 80 % de la distance (b) entre la zone de liaison (V1, V2) de deux rayons (S3, S4) adjacents.

7. Tambour (5) pour une carde (1) selon l'une des revendications précédentes, **caractérisé en ce que,** vue dans la direction axiale du tambour, la distance (b) entre la zone de liaison (V1, V2) de deux rayons (S3, S4) adjacents est comprise entre 400 et 1 300 mm.

8. Carde (1) comportant un tambour (5) selon l'une des revendications précédentes.
